# EUROPÄISCHE PATENTSCHRIFT

(11) **EP 0 403 749 B1**
(45) Veröffentlichungstag und Bekanntmachung des Hinweises auf die Patenterteilung: **15.12.1993**
(21) Anmeldenummer: 90107008.6
(22) Anmeldetag: 11.04.1990
(51) Int. Cl.: B05C 11/04

(54) **Streicheinrichtung**
Coating apparatus
Dispositif de revêtement

(30) Priorität: 22.06.1989 DE 3920445; 16.03.1990 DE 4008435
(43) Veröffentlichungstag der Anmeldung: 27.12.1990
(73) Patentinhaber: J.M. Voith GmbH, D-89522 Heidenheim (DE)
(72) Erfinder: Sollinger, Hans-Peter, Dr., D-7920 Heidenheim (DE)
(74) Vertreter: Weitzel, Wolfgang, Dr.-Ing.

(56) Entgegenhaltungen:
- DE-B- 3 001 073
- FR-A- 2 364 122

## Beschreibung

Die Erfindung betrifft eine Streicheinrichtung zur Beschichtung laufender Bahnen, insbesondere aus Papier oder Karton, entsprechend dem Oberbegriff des Patentanspruchs 1.

Solche Einrichtungen sind vielfach bekannt, z.B. aus der DE-B-30 01 073.

Bei der Anordnung gemäß der erstgenannten Schrift ist eine Abstützleiste längs der Abstützlinie der Streichklinge vorhanden, die in einer Halterung gehalten ist, welche einen verformbaren Befestigungsteil hat. Dadurch kann diese Halterung durch Druckelemente entlang der Streichklinge in örtlich verschieden starkem Maße verschwenkt werden. Durch diese Schwenkbewegung wird die Druckleiste in ihrer Position zur Streichklinge verändert, so daß die Durchbiegung der Streichklinge örtlich mehr oder weniger stark eingestellt werden kann.

Andererseits ist aus der FR-A-23 64 122 bei einer Siebdruckeinrichtung bekannt, zur Einstellung des Anpreßdrucks einer Streichklinge eine Magnetleiste parallel zur Anliegekante der Streichklinge anzuordnen, die im wesentlichen auf die aus ferromagnetischem Material bestehende Halterung einwirkt. Hierbei wird die Streichklinge etwas bogenförmig an die in Form eines Rundzylinders ausgebildete Siebschablone gepreßt. Hierbei herrscht also im wesentlichen ein gleichmäßiger Anpreßdruck über die Länge der Streichklinge bzw. der Siebschablone.

Beim Aufbringen von Druckkräften wird bei Streicheinrichtungen vielfach von Druckschläuchen Gebrauch gemacht. Man kann damit einerseits eine als Streichklinge ausgebildete Rakel in der Halterung festklemmen und andererseits aber auch Drücke auf die Rakel ausüben, um die Dicke der auf das Papier aufgetragenen Beschichtung zu steuern. Zur Steuerung der Dicke des Strichauftrages werden u.a. leistenförmige Druckstücke verwendet, die mittels Schrauben gegen die Streichklinge einstellbar sind und so deren Anpreßkraft steuern. Man kann damit das sogenannte Querprofil des Strichauftrages, d.h. in Breiten- oder Querrichtung der Papierbahn steuern, derart, daß sich ein möglichst gleichmäßiges Strichprofil, d.h. im Grunde genommen gar kein Profil, nämlich eine gleichmäßige Schichtdicke ergibt.

Hierbei tritt der Nachteil auf, daß durch die örtliche Steuerung der Anpreßkraft der Streichklinge der Anliegewinkel α der schmalen Streichkante der Streichklinge an der Papierbahn etwas variiert. Dies ist nachteilig, um einen gleichmäßigen Strichauftrag zu erzeugen, auch deswegen, weil es zu einem ungleichmäßigen Abschleifen der Streichkante der Streichklinge kommt.

Die Aufgabe der Erfindung ist es, demgegenüber eine Einrichtung anzugeben, mit der das Querprofil des Strichauftrages ohne die geschilderten nachteiligen Effekte gesteuert werden kann.

Diese Aufgabe wird erfindungsgemäß bei einer Einrichtung der eingangs genannten Art durch die Merkmale des kennzeichnenden Teils des Patentanspruchs 1 gelöst.

Durch das Aufbringen der magnetischen Zugkräfte auf den der Warenbahn nahen Bereich der Streichklinge wird an der Geometrie der Streichbedingungen an der Streichklinge in bezug auf die Papierbahn nichts verändert, so daß die geschilderten nachteiligen Effekte nicht auftreten können.

Es ist allerdings durch die AT-B-386 762 eine Streicheinrichtung bekanntgeworden, bei der Magnetkräfte auf ein Rakelelement einwirken, das als eine Streichleiste ausgebildet ist. Dabei ist dieses Rakelelement Bestandteil einer größeren Anordnung, die auch die Zufuhrkammer für die Streichmasse aufweist und pendelnd aufgehängt ist, so daß sie im wesentlichen auf der Warenbahn bzw. der darauf aufgetragenen Streichmasse schwimmt. Dabei hat die Streichleiste eine Kontur, die im wesentlichen der die Warenbahn führenden Gegenwalze bzw. der durch die Führung der Warenbahn über die Gegenwalze unter teilweiser Umschlingung derselben sich ergebenden Bahnführung entspricht. Hierbei kommt es nicht auf eine Unveränderbarkeit der Lage des Streichelements in bezug auf die Warenbahn an, sondern im Gegenteil wird hier der Streicheffekt gerade durch eine Verschiebung der Streichleiste unter Verschwenkung der gesamten, diese aufweisenden Streichanordnung bewirkt. Dabei ist allerdings offengelassen, in welcher Weise hier die genaue Zuordnung der einzelnen Teile bzw. die geometrische Ausbildung derselben vorgenommen werden soll, damit sich das beabsichtigte Streichergebnis auch einstellt. Ferner ist hierbei nur eine magnetisierbare, sehr starre Leiste vorgesehen, die offenbar von einer einheitlichen Magnetanordnung insgesamt angezogen werden soll. Eine Aufteilung in mehrere Einzelmagnete ist hierbei nicht vorgesehen, weil diese durch die starre Ausbildung des Rakelelements bzw. der gesamten Rakeleinrichtung ohne Effekt sein würde.

Nachfolgend wird die Erfindung anhand der in den Figuren dargestellten Ausführungsbeispiele erläutert, wobei
- Fig. 1: prinzipmäßig einen Querschnitt durch die Streicheinrichtung,
- Fig. 1a: eine Prinzipskizze der Kräfte dazu,
- Fig. 2: eine weitere Variante der erfindungsgemäßen Streicheineinrichtung und
- Fig. 3: eine weitere Ausbildungsform der Erfindung darstellen.

In Fig. 1 ist die Warenbahn mit C bezeichnet, an der die Streichklinge 1 mit einem durch Einstellung des Rakeltragbalkens 13, 14 angestellten Anpreßdruck anliegt. Man kann diesen Anpreßdruck dadurch erzeugen, daß man z.B. den Rakeltragbalken 14 um eine Schwenkachse 23 schwenkt. Die als Rakel dienende Streichklinge 1 ist hierbei in eine Halteleiste 13 des Rakelbalkens 14 über Druckstück 8 und Gegendruckstück 12 eingeklemmt. Eine Druckleiste 9 dient dazu, den nötigen Anpreßdruck durch eine S-förmige Durchbiegung der Streichklinge zu erzeugen. Erfindungsgemäß sind nun als Steuereinrichtung für das Querprofil einzelne Elektromagneten 4, 5 (4 ist die Spule, 5 der Kern aus Eisen) vorgesehen, die mittels einer Haltehülse 6 in einem Schlitten 3 gelagert sind. Die gesamte Profilkorrektureinrichtung ist mit 2 bezeichnet. Dazu gehört noch ein Lagernocken 16, bei dem Betätigungsstangen 18 mittels Bolzen 17 am Schlitten 3 angreifen. Der Schlitten ist in einer Führung 7 der Halteleiste 13 gegen die Streichklinge der Papierbahn verschieblich angeordnet. Die Zuleitungen zu den Elektromagneten sind mit 19 und 20 bezeichnet, die in einer Umhüllung 21 laufen.

Gemäß Fig. 1a üben die Elektromagnete örtlich eine Streckenlast q_{f} auf den der Papierbahn oder der Gegenwalze 10 nahen Bereich der Streichklinge 1 aus. Diese wirken der Anpreßkraft F entgegen und steuern somit das Querprofil des Strichauftrages. Die Grundanpreßkraft wird durch die Verschiebung Δₛ mittels der Druckleiste 9 erzeugt.

Die magnetische Induktion der Magnete wird über deren Spulenstrom entsprechend der örtlich erforderlichen Anpreßkraft der Streichklinge 1 gesteuert.

Gemäß Fig. 2 kann als Magnet auch ein Permanentmagnet 4′ benützt werden und als Druckstück kommt ein Schlauch 24 in Frage, der ebenso die Funktion wie die Druckleiste 9 ausüben kann. Dies ist von anderen Veröffentlichungen her aber schon bekannt.

Über eine Anstellung des Schlittens 3 wird eine genaue Einstellung der einzelnen Permanentmagnete in ihrer Entfernung von der Streichklinge 1 vorgenommen, um deren Anpreßkraft zu steuern. Man kann dazu z.B. Schrittmotoren verwenden, die über ein Getriebe an der jeweiligen Betätigungsstange 18 angreifen. Dies kann man natürlich auch im Falle der Elektromagnete 4, 5 durchführen und dabei deren Induktion unverändert lassen.

Da die Magnete die Anpreßkraft örtlich zwar verringern, aber nicht auf die Geometrie der verformten Streichklinge einwirken, da sie ja eine kleinere Kraft ausüben als die Hauptanpreßkraft F beträgt, treten keine Veränderungen in der Geometrie an der Streichklinge auf, so daß eine genaue Strichkorrektur ohne schädliche Einflüsse möglich ist.

Bei den oben beschriebenen Anordnungen wird eine Profilkorrektur erreicht, ohne daß sich durch die Einwirkung der Magnete die Form und damit auch die Lage der Streichklinge irgendwie ändert.

Gemäß der Ausführungsform nach Fig. 3 ist erkannt worden, daß auch bei einer etwas anderen Anordnung im der Gegenwalze nahen Bogenteil der Streichklinge auch eine nur so geringe Formänderung der Streichklinge auftritt, daß sie vernachlässigbar klein ist und nicht zu einem unregelmäßigen Strichauftrag führt. Man kann nämlich eine Grundeinstellung durch die Abstützung 29 vornehmen, so daß die Verstellung der Streichklinge bzw. Veränderung ihrer Geometrie, insbesondere in bezug auf ihre Anliegekante bei der Profilkorrektur, äußerst gering ist. Nachfolgend wird die Fig. 3 im einzelnen erläutert.

Die Streichklinge 1 ist an dem Rakelbalken 31 durch eine Klemmleiste 32 eingespannt. Eine Druckleiste 29 zur Einstellung einer Anpreßkraft der Streichklinge 1 ist in einer Führung 30 beweglich geführt. Der Antrieb für diese Druckleiste ist hier durch einen Druckschlauch 35 gegeben. Natürlich kommen auch andere Antriebsmöglichkeiten, z.B. mittels hydraulischer Kolben oder über Gestänge und Hebel, in Frage.

Die Profilkorrektur wird hier durch einzelne Magnete 25 bewirkt, die in einer Reihe parallel zur Anliegekante der Streichklinge 1 und Gegenwalze auf dem Rakelbalken 31 angeordnet sind. Diese Magnete können Elektromagnete sein, die aus einer Jochplatte 34, einer Hülse 33 und einer darin enthaltenen, um einen Eisenkern herum angeordneten Drahtspule 28, wie gestrichelt dargestellt ist, besteht. Die Magnete können mittels einer Hubplatte 27 über Stellstange 37 verstellt werden. Die Stromstärken der Spulen 28 können regelbar sein, um die Feldstärke der Spulen zu steuern. Dadurch wird die Streichklinge 1 verschieden stark in ihrem den Magneten gegenüberliegenden Bereich angezogen, und somit die Anpreßkraft der Streichklinge an der Gegenwalze bzw. Warenbahn C deutlich variiert. Dadurch kommt es nur zu einer geringfügigen Änderung der Form und damit der Anliegekante der Streichklinge. Dabei hat die Streichklinge eine Form, die sich aus zwei Bogenteilen zusammensetzt, wobei der der Einspannung nahe Bogenteil in der Zeichnung nach links und der andere Bogenteil nach rechts gekrümmt ist. Die Magnete 25 sind dabei am Beginn des sich nach rechts krümmenden Bogenteils angeordnet. Je nach konstruktiven Möglichkeiten können auch die Magnete noch näher an die Druckleiste 29 herangerückt werden.

Man kann statt Elektromagneten auch Permanentmagnete wählen, die mittels der Hubstangen 37 verstellbar sind, abhängig von einem Signal, das den Strichauftrag bzw. dessen Profil mißt. Ebenso wird in gleicher Abhängigkeit der Strom im Fall von Elektromagneten gesteuert.

Man kann auch ohne eine von einem Signal abhängigen Verstellbarkeit der Druckleiste 29 auskommen und die gesamte Anpreßkraft der Streichklinge durch die Magnete aufbringen. Da dann die unterschiedlichen Kräfte ja auch nur durch unterschiedliche, auf die Streichklinge wirkende Magnetkräfte erzeugt werden, die in ihrer Höhe sich nicht so sehr unterscheiden, ist auch hier gegeben, daß die Streichklinge in ihrer Form und der Lage ihrer Streichkante bei der Profileinstellung nur wenig verändert wird.

## Patentansprüche

1. Streicheinrichtung mit einer Rakel in Form einer Streichklinge (1), die auf einem Rakelbalken (13, 14) eingespannt und abgestützt ist, wobei durch die Durchbiegung der Streichklinge (1) die Anpreßkraft derselben aufgebracht wird zum Streichen einer Bahn (C) aus Papier oder Karton, dadurch gekennzeichnet, daß mehrere Magnete (4,5; 4'; 25) in einer zur Anliegekante der Streichklinge (1) parallelen Reihe auf dem Rakelbalken (13, 14) angeordnet sind, die an dem der Bahn (C) nahen Bogen der Streichklinge (1) angreifende, magnetische Zugkräfte (q_{F}) zur Profileinstellung des aufgetragenen Strichs aufbringen.

2. Streicheinrichtung nach Anspruch 1, dadurch gekennzeichnet, daß bei einer gegebenenfalls auch einstellbaren Abstützung (9) der Streichklinge (1) zwischen ihrer Einspannung (12) und ihrer Anliegekante an der Warenbahn (C) bzw. einer diese führenden Abstützeinrichtung die Magnete (4, 5; 4') auf dem Rakelbalken (13, 14) zwischen der Abstützung (9) der Streichklinge (1) und der Abstützeinrichtung der Warenbahn (C) angeordnet sind.

3. Streicheinrichtung nach Anspruch 2, dadurch gekennzeichnet, daß die Abstützleiste (29) der Streichklinge (1) in Richtung auf die die Warenbahn (C) abstützende Abstützeinrichtung beweglich angeordnet ist.

4. Streicheinrichtung nach einem der Ansprüche 1 bis 3, dadurch gekennzeichnet, daß die Magnete Elektromagnete (4, 5) sind.

5. Streicheinrichtung nach Anspruch 4, dadurch gekennzeichnet, daß zur Profileinstellung die Elektromagnete (4, 5) in ihrer magnetischen Induktion entsprechend der geforderten Profilkorrektur einstellbar sind.

6. Streicheinrichtung nach einem der Ansprüche 1 bis 3, dadurch gekennzeichnet, daß die Magnete Permanentmagnete (4') sind.

7. Streicheinrichtung nach einem der Ansprüche 1 bis 6, dadurch gekennzeichnet, daß die Magnete (4, 5) quer zu ihrer Reihenanordnung in Richtung auf die Streichklinge auf dem Rakelbalken (13, 14) verstellbar angeordnet sind.

8. Streicheinrichtung nach Anspruch 7, dadurch gekennzeichnet, daß die Magnete auf Schlitten (3), die in einer Führung (7) des Rakelbalkens (14) oder eines damit verbundenen Halteteils (13) verschiebbar sind, angeordnet sind.

9. Streicheinrichtung nach einem der Ansprüche 1 bis 8, dadurch gekennzeichnet, daß die Abstützeinrichtung für die Streichklinge (1) eine starre Stützleiste (9) ist.

10. Streicheinrichtung nach einem der Ansprüche 1 bis 9, dadurch gekennzeichnet, daß die Abstützeinrichtung der Streichklinge (1) ein Druckschlauch (24) ist.

## Claims

1. Coating apparatus comprising a doctor knife in the form of a coating blade (1), which is clamped and supported on a knife beam (13, 14), wherein its application pressure for coating a length (C) of paper or cardboard is applied by bending of the coating blade (1), **characterised in that** a plurality of magnets (4, 5; 4'; 25) is arranged on the knife beam (13, 14) in a parallel row to the abutting edge of the coating blade (1), which supply magnetic pulling forces (q_{F}), which engage at the arc of the coating blade (1) near the length of material, for the purpose of setting the profile of the applied coating.

2. Coating apparatus according to claim 1, **characterised in that**, in the case of a support for the coating blade (1), which can be adjustable if so required, between its clamps (12) and its abutting edge on the length of material (C) or a guiding support device, the magnets (4, 5; 4') are arranged on the knife beam between the support (9) of the coating blade (1) and the support device of the length of material (C).

3. Coating apparatus according to claim 2, **characterised in that** the support ledge (29) of the coating blade (1) is arranged to be movable in the direction towards the support device which supports the length of material (C).

4. Coating apparatus according to one of claims 1 to 3, **characterised in that** the magnets are electro-magnets (4, 5).

5. Coating apparatus according to claim 4, **characterised in that** for the purpose of profile setting the electro-magnets (4, 5) are adjustable relative to their magnetic induction according to a required profile correction.

6. Coating apparatus according to one of claims 1 to 3, **characterised in that** the magnets are permanent magnets (4').

7. Coating apparatus according to one of claims 1 to 3, **characterised in that** the magnets (4, 5) are arranged transversely to their series arrangement and adjustably towards the coating blade on the knife beam (13, 14).

8. Coating apparatus according to claim 7, **characterised in that** the magnets are arranged on slides (3), which are displaceable in a guide (7) of the knife beam (14) or of a thereto connected support device (13).

9. Coating apparatus according to one of claims 1 to 8, **characterised in that** the support device for the coating blade (1) is a rigid support ledge (9).

10. Coating apparatus according to one of claims 1 to 9, **characterised in that** the support device of the coating blade (1) is a pressure hose (24).

## Revendications

1. Dispositif de couchage, compronant un docteur se présentant sous la forme d'une lame de couchage (1) qui est fixée par serrage, et prend appui, sur une barre de docteur (13, 14), la force d'application de la lame de couchage (1) étant réalisée au moyen de la flexion de Cette lame de couchage (1) en vue de l'enduction d'une nappe (C) en papier ou en carton, caractérisé en ce que plusieurs aimants (4, 5 ; 4' ; 25) sont disposés sur la barre de docteur (13, 14) suivant une rangée parallèle à l'arête d'application de la lame de couchage (1), ces aimants exerçant, en vue du réglage du profil de l'enduction déposée, des forces magnétiques de traction (q_{F}) agissant sur la partie courbe de la lame de couchage (1) qui est située près de la nappe (C).

2. Dispositif de couchage suivant la revendication 1, caractérisé en ce que, dans le cas de moyens (9), à position éventuellement réglable, d'appui de la lame de couchage (1) entre les moyens de serrage (12) de cette dernière et son arête d'application sur la nappe de matière (C) ou sur un dispositif d'appui guidant cette dernière, les aimants (4, 5 ; 4') sont disposés sur la barre de docteur (13, 14) entre les moyens d'appui (9) de la lame de couchage (1) et le dispositif d'appui de la nappe de matière (C).

3. Dispositif de couchage suivant la revendication 2, caractérisé en ce que la réglette d'appui (29) de la lame de couchage (1) est disposée d'une manière mobile en direction du dispositif d'appui servant à l'appui de la nappe de produit (C).

4. Dispositif de couchage suivant l'une des revendications 1 à 3, caractérisé en ce que les aimants sont des électro-aimants (4, 5).

5. Dispositif de couchage suivant la revendication 4, caractérisé en ce qu'en vue du réglage du profil, l'induction magnétique des électro-aimants (4, 5) est réglable en fonction de la correction exigée pour le profil.

6. Dispositif de couchage suivant l'une des revendications 1 à 3, caractérisé en ce que les aimants sont des aimants permanents (4').

7. Dispositif de couchage suivant l'une des revendications 1 à 6, caractérisé en ce que les aimants (4, 5) sont disposés de façon que leur position sur la barre de docteur (13, 14) puisse être réglée en direction de la lame de couchage, perpendiculairement à leur agencement en rangée;

8. Dispositif de couchage suivant la revendication 7, caractérisé en ce que les aimants sont disposés sur des coulisseaux (3) qui sont agencés de façon à pouvoir être déplacés dans une glissière (7) de la barre de docteur (14) ou d'une pièce de support (13) solidaire de cette dernière.

9. Dispositif de couchage suivant l'une des revendications 1 à 8, caractérisé en ce que les moyens d'appui de la lame de couchage (1) sont constitués par une réglette d'appui (9) rigide.

10. Dispositif de couchage suivant l'une des revendications 1 à 9, caractérisé en ce que les moyens d'appui de la lame de couchage (1) sont constitués par un tuyau souple de pression (24).
